# EUROPÄISCHE PATENTSCHRIFT

(11) **EP 1 764 157 B1**
(45) Veröffentlichungstag und Bekanntmachung des Hinweises auf die Patenterteilung: **02.06.2010**
(21) Anmeldenummer: 06019279.6
(22) Anmeldetag: 14.09.2006
(51) Int. Cl.: B05B 3/10, B05B 7/08, B05B 15/02

(54) **Rotationszerstäuberbauteil**
Component of a rotary atomizer
Elément d'un pulvérisateur rotatif

(30) Priorität: 15.09.2005 DE 102005044154
(43) Veröffentlichungstag der Anmeldung: 21.03.2007
(73) Patentinhaber: Dürr Systems GmbH, 74321 Bietigheim-Bissingen (DE)
(72) Erfinder: Seiz, Bernhard, 74348 Lauffen (DE); Baumann, Michael, 74223 Flein (DE); Herre, Frank, 71739 Oberriexingen (DE); Nolte, Hans-Jürgen, 74354 Besigheim (DE); Marquardt, Peter, 71711 Steinheim (DE)
(74) Vertreter: Heusler, Wolfgang

(56) Entgegenhaltungen:
- EP-A1- 0 780 159
- EP-A1- 1 114 677
- DE-A1- 4 335 507
- DE-C- 898 413
- GB-A- 2 163 675
- US-A- 2 889 873
- US-A- 4 275 838
- US-A- 4 384 682
- US-A- 4 447 008
- US-A- 4 505 430
- US-A- 4 589 597
- US-A- 6 105 886

## Beschreibung

Die Erfindung betrifft ein Rotationszerstäuberbauteil für einen Rotationszerstäuber gemäß dem Oberbegriff des Anspruchs 1. Beispielsweise kann es sich bei dem Zerstäuberbauteil um einen das Stirnelement des Zerstäubers bildenden Lenkluftring handeln. Ferner betrifft die Erfindung den Rotationszerstäuber selbst sowie die Verwendung des Zerstäuberbauteils in einem Rotationszerstäuber bei dessen Reinigung in einer automatischen Reinigungseinrichtung.

Zur Beschichtung von Werkstücken wie beispielsweise Kraftfahrzeugkarossen und deren Teilen werden seit längerem Rotationszerstäuber eingesetzt, die beispielsweise aus DE 94 19 641 U1 oder EP 1 384 514 A bekannt sind. Derartige Rotationszerstäuber weisen eine drehbar gelagerte Glockentellerwelle auf, die von einer mit Druckluft beaufschlagten und luftgelagerten Turbine angetrieben wird und einen Glockenteller trägt, der während des Beschichtungsbetriebs mit hoher Drehzahl rotiert. Dem Glockenteller wird hierbei durch ein innen liegendes Farbrohr Beschichtungsmittel (z.B. Lack) zugeführt, wobei das Beschichtungsmittel durch die Fliehkräfte nach außen getragen und dann an einer ringförmig umlaufenden Absprühkante abgesprüht wird.

Aus den vorstehend erwähnten Druckschriften ist es weiterhin bekannt, den von dem Glockenteller erzeugten Sprühstrahl durch sogenannte Lenkluft zu formen. Hierzu weist der bekannte Rotationszerstäuber an seiner Stirnseite einen Lenkluftring mit ringförmig verteilt angeordneten Lenkluftdüsen auf, wobei aus den Lenkluftdüsen in axialer Richtung Druckluft ausgeblasen wird, die einen Lenkluftstrahl bildet, der auf die Außenfläche des Glockentellers gerichtet ist und dadurch den Sprühstrahl formt.

Es sind auch Rotationszerstäuber bekannt, bei denen der Lenkluftstrahl nicht auf die Außenfläche des Glockentellers gerichtet wird, sondern auf den Sprühkegel selbst. Ferner ist es möglich, den Lenkluftstrahl schräg zur Drehachse des Glockentellers auszublasen oder sogar in radialer Richtung, wobei der sogenannte Coanda-Effekt ausgenutzt wird, was beispielsweise aus DE 100 53 296 C2 bekannt ist.

Aus verschiedenen Patentschriften, wie beispielsweise EP 0 333 040 B1, EP 1 367 302 A2 und DE 10 2004 061 322, ist es weiterhin bekannt, einen Rotationszerstäuber zu reinigen, indem der Rotationszerstäuber mit dem montierten Glockenteller in eine automatische Reinigungsvorrichtung eingeführt und dann im eingeführten Zustand innerhalb der Reinigungsvorrichtung mit einer Reinigungsflüssigkeit besprüht wird.

Dieses automatische Reinigungsverfahren ist jedoch bei den eingangs beschriebenen bekannten Rotationszerstäubern mit einem Lenkluftring und bei anderen ähnlichen Zerstäubern problematisch, da die Reinigungsflüssigkeit oder Beschichtungsmittel aus dem vorangegangenen Beschichtungsbetrieb bei der Reinigung in den ringförmigen Spaltraum eindringen kann, der sich zwischen der dem Glockenteller zugewandten Stirnfläche der die übliche Luftturbine enthaltenden Lagereinheit der Glockentellerwelle und der dieser Stirnfläche axial gegenüberliegenden Innenfläche des Lenkluftrings befindet. Bei der anschließenden Inbetriebnahme des Zerstäubers zum Lackieren wird die in den Spaltraum eingefüllte Flüssigkeit durch die Abluft des Luftlagers der Lagereinheit wieder aus dem Zerstäuber herausgeblasen, wobei sie das zu lackierende Objekt wie z.B. eine Fahrzeugkarosse verschmutzen und zu Lackierfehlern führen kann. Bei der Reinigung der bekannten Rotationszerstäuber musste also der Bereich zwischen dem Glockenteller und dem Lenkluftring nach Möglichkeit ausgespart werden, um das Eindringen von Reinigungsflüssigkeit und Beschichtungsmittel in den Zerstäuber zu verhindern. Eine automatische Reinigung war deshalb bei den bekannten Rotationszerstäubern schwierig und nur eingeschränkt möglich.

In der DE 10 2005 015 604 wurde bereits eine hülsenförmige Wellenabdichtung vorgeschlagen, welche die Glockentellerwelle im montierten Zustand zumindest teilweise im Bereich des Ringspalts zwischen dem Glockenteller und dem Zerstäubergehäuse bzw. Lenkluftring abdeckt. Diese hülsenförmige Wellenabdichtung verhindert bei einer automatischen Reinigung des Rotationszerstäubers, dass Reinigungsflüssigkeit in diesen außerhalb des Zerstäubers befindlichen Ringspalt eindringt. Insbesondere kann dadurch das Eindringen der Reinigungsflüssigkeit in die Lagereinheit verhindert werden, was im Extremfall zu einem Blockieren der Glockentellerwelle führen könnte. Da die in der Patentandmeldung DE 10 2005 015 604 offenbarten Merkmale und Maßnahmen auch bei Realisierung der vorliegenden Erfindung zweckmäßig sein können, wird ihre gesamte Offenbarung durch Bezugnahme in die vorliegende Anmeldung aufgenommen. Allerdings verbleibt auch bei dieser vorgeschlagenen Lösung zwischen der Welle und der hülsenförmigen Wellenabdeckung ein kleiner Spalt, durch den Spülflüssigkeit in den erwähnten Spaltraum zwischen der Lagereinheit und der Innenfläche des Lenkluftrings eindringen könnte. Außerdem betrifft die vorliegende Erfindung auch Rotationszerstäuber ohne eine derartige hülsenförmige Wellenabdeckung.

US 6 105 886 offenbart einen Pulver-Rotationszerstäuber, dessen Welle in Wälzlagereinheiten läuft. Um zu verhindern, dass bei der von Zeit zu Zeit erforderlichen Druckluftreinigung des Zerstäubers Lackpulver in die Wälzlagereinheiten gedrückt wird, sind auf der Vorderseite der glockentellerseitigen Lagereinheit und auf der Rückseite der hinteren Lagereinheit jeweils die Welle ringförmig umgebende elastische Dichtlippen eingesetzt. Die Dichtlippen schützen Öffnungen von Druckluftkanälen, mit denen das Eindringen von Lackpulver bei der Beschichtung verhindert wird.

EP 0 780 159 offenbart einen Rotationszerstäuber mit einer in den Luftlagern der Antriebsturbine gelagerten Hohlwelle und einem Lenkluftring. In einem von der Hohlwelle durchsetzten ringförmigen, im Querschnitt H-förmigen Dichtungselement ist eine Luftdichtung gebildet, die um den Wellenumfang einen Luftvorhang erzeugt, durch den das Eindringen von Farbe, Verdünner oder Fremdstoffen von außen in das Luftlager der Welle verhindert werden soll.

Der vorliegenden Erfindung liegt die Aufgabe zugrunde, die bekannten Rotationszerstäuber, die den oben erwähnten ringförmigen Spaltraum enthalten, so zu verbessern, dass in den genannten Spaltraum keine externen Medien oder Partikel eindringen können und insbesondere ohne das oben beschriebene Problem eine automatisierte Reinigung des Zerstäubers möglich ist.

Diese Aufgabe wird durch die Merkmale der Patentansprüche gelöst.

Das mechanisch wirkende, elastisch verformbare Dichtungselement kann gegen die den abzudichtenden Spalt begrenzende Stirnfläche gedrückt werden. Die Erfindung macht es dadurch möglich, dass Rotationszerstäuber bei der automatisierten Reinigung auch direkt im Bereich der Glockentellerwelle mit Reinigungsflüssigkeit besprüht werden können, ohne dass der Spaltraum zwischen der Lagereinheit und dem Lenkluftring oder einem sonstigen, ebenfalls von der Lagereinheit gesonderten Stirnelement des Zerstäubers sich mit Flüssigkeit füllt, die später wieder aus dem Zerstäuber herausgeblasen oder aus andere Weise herausfließen und die Beschichtung stören würde. Auf seiner dem Stirnelement abgewandten Rückseite könnte dieser Spaltraum im Rahmen der Erfindung statt durch die eigentliche Lagereinheit der Turbine auch durch eine sonstige radial verlaufende Stirnfläche der Innenkonstruktion des Zerstäubers begrenzt sein. Auch während des Beschichtungsbetriebs können dank der Erfindung störende Medien oder Partikel nicht von außen in den Spaltraum eindringen.

Bei einem Ausführungsbeispiel der Erfindung ist das Rotationszerstäuberbauteil ein das Stirnelement des Zerstäubers bildender Lenkluftring. An dessen Innenumfang kann das insbesondere als ringförmige Dichtlippe ausgebildete Dichtungselement angeordnet sein, wobei die Dichtlippe den Innenumfang bilden oder sich nur in dessen Nähe befinden kann.

Dieses Dichtungselement kann dem hier beschriebenen Zerstäuberbauteil wie z.B. dem Lenkluftring oder sonstigem Stirnelement einstückig angeformt oder stattdessen an ihm vorzugsweise auswechselbar befestigt sein. Die Auswechselbarkeit des ggf. empfindlich gestalteten Dichtungselements kann u.a. in Hinblick auf mögliche Beschädigungen oder Verschleiß zweckmäßig sein. Das Dichtungselement kann zweckmäßig aus einem für seinen Zweck ausreichend elastisch verformbaren Kunststoffmaterial bestehen, aus dem bei einstückiger Ausbildung auch das Stirnelement besteht, während bei zweistückiger Ausbildung das Stirnelement selbst aus einem anderen Kunststoff oder beispielsweise auch aus Metall bestehen kann.

Statt an dem Lenkluftring oder sonstigem Stirnelement kann das Dichtungselement aber auch einem sonstigen Teil der Gehäusekonstruktion des Zerstäubers oder auch der Lagereinheit angeformt oder daran ggf. auswechselbar befestigt sein. Das Dichtungselement kann auch als völlig separates Bauteil in dem Zerstäuber montiert sein.

Im Falle eines mit dem Dichtungselement versehenen Lenkluftrings kann dieser wie bei an sich bekannten Rotationszerstäubern einen Teil des Zerstäubergehäuses bilden. Stattdessen kann er auch als separates Bauteil ausgebildet und z.B. mit einem Außengewinde versehen sein, mit dem er mit einem Innengewinde des Zerstäubergehäuses oder sonstigen Bestandteils des Zerstäubers verschraubt werden kann.

Bei dem bevorzugten Ausführungsbeispiel dichtet das Dichtungselement zumindest den größten Teil des zwischen der Stirnfläche an der Lagereinheit und dem Stirnelement des Zerstäubers gebildeten Spaltraum radial nach innen gegen die Welle ab, also gegen den zwischen der Lagereinheit und dem Glockenteller befindlichen Bereich der Welle, der für Medien aus der Umgebung des Zerstäubers zugänglich, d.h. nicht abgedichtet ist. Die Abdichtung des Spaltraums gegen diesen von außen zugänglichen Bereich an der Welle kann unter axialer Verformung des Dichtungselements zwischen den beiden den Spaltraum begrenzenden radial verlaufenden Flächen erfolgen, ohne dass das Dichtungselement an der Welle anliegen muss. Es sind jedoch auch Ausführungsbeispiele der Erfindung möglich, bei denen die Dichtlippe oder das sonstige Dichtungselement an der Welle selbst anliegt. Die Dichtung ist in zweckmäßiger Weise so geformt und angeordnet, dass sie von dem Druck eines von außerhalb des Zerstäubers eindringenden, insbesondere flüssigen Mediums gegen ihre Anlagefläche gedrückt wird, bei den erwähnten Beispielen also gegen die Lagereinheit bzw. gegen die Welle.

An den in der Zeichnung dargestellten Ausführungsbeispielen wird die Erfindung näher erläutert. Es zeigen
- Fig. 1: einen Hochrotationszerstäuber, bei dem die vorliegende Erfindung realisiert werden kann;
- Fig. 2: die Anordnung eines erfindungsgemäß mit einer Dichtlippe versehenen Lenkluftrings in einem Hochrotationszerstäuber in einer schematisch vereinfachten Darstellung;
- Fig. 3: einen in der Praxis realisierten Lenkluftring gemäß der Erfindung;
- Fig. 4: die Stirnkonstruktion eines Hochrotationszerstäubers gemäß einem anderen Ausführungsbeispiel der Erfindung; und
- Fig. 5: einen anderen Hochrotationszerstäuber, bei dem die Erfindung realisiert werden kann.

Der in Figur 1 dargestellte Rotationszerstäuber 1 weist an seiner montageseitigen Stirnfläche einen Befestigungsflansch 2 mit einem Befestigungszapfen 3 auf, der eine mechanische Befestigung an einem Roboterarm eines Lackierroboters ermöglicht. Die Befestigung des Rotationszerstäubers 1 an dem Roboterarm ist in DE 43 06 800 A1 beschrieben, so dass der Inhalt dieser Druckschrift der vorliegenden Beschreibung hinsichtlich der Befestigung des Rotationszerstäubers 1 an dem Roboterarm in vollem Umfang zuzurechnen ist.

An dem Rotationszerstäuber 1 kann ein herkömmlicher Glockenteller 4 angebracht werden, der im Betrieb des Rotationszerstäubers 1 über eine Welle 26, die in der Lagereinheit 5 einer Druckluftturbine gelagert ist, mit einer hohen Drehzahl angetrieben wird. Die Drehung des Glockentellers 4 führt hierbei dazu, dass das in das Innere des Glockentellers 4 eingeführte Beschichtungsmittel axial und insbesondere radial beschleunigt wird und an einer Glockentellerabrisskante abgesprüht wird.

Der Antrieb der durch die Lagereinheit 5 gebildeten Druckluftturbine erfolgt hierbei durch Druckluft, die von dem Lackierroboter über den Befestigungsflansch 2 geführt wird, wobei die Zuführung der Antriebsluft zur Vereinfachung nicht dargestellt ist. Die Lagereinheit 5 ist durch den Überwurfring 19 in dem Zerstäuber befestigt.

Zur Formung des von dem Glockenteller 4 abgegebenen Sprühstrahls ist weiterhin ein sogenannter Lenkluftring 6 vorgesehen, der in der glockentellerseitigen Stirnfläche eines Gehäuses 7 des Rotationszerstäubers 1 angeordnet ist. In dem Lenkluftring 6 sind mehrere axial ausgerichtete und ringförmig angeordnete Lenkluftdüsen 8, 9 vorgesehen, über die im Betrieb des Rotationszerstäubers 1 ein Lenkluftstrom axial außen auf die kegelförmige Mantelfläche des Glockentellers 4 geblasen werden kann. In Abhängigkeit von der Menge und der Geschwindigkeit der aus den Lenkluftdüsen 8, 9 ausgeblasenen Lenkluft wird auf diese Weise der Sprühstrahl geformt und die gewünschte Strahlbreite eingestellt.
Die Zuführung der Lenkluft für die beiden Lenkluftdüsen 8,9 erfolgt hierbei durch jeweils eine Flanschöffnung 10, 11, die in den Befestigungsflansch 2 des Rotationszerstäubers 1 angeordnet ist. Die Position der Flanschöffnung 10, 11 innerhalb der Stirnfläche des Befestigungsflanschs 2 ist hierbei durch die Position der entsprechenden Anschlüsse an dem zugehörigen Befestigungsflansch des Lackierroboters vorgegeben.

Die außen liegenden Lenkluftdüsen 8 werden hierbei in herkömmlicher Weise durch eine Lenkluftleitung 12 versorgt, die an der Außenseite der Lagereinheit 5 zwischen dem Gehäuse 7 und der Lagereinheit 5 entlang geführt ist. Hierzu mündet die Flanschöffnung 10 zunächst in eine axial verlaufende Stichbohrung 13, die dann in eine radial verlaufende Stichbohrung 14 übergeht, die schließlich an der Außenseite eines Ventilgehäuses 15 in einen Zwischenraum zwischen dem Gehäuse 7 und dem Ventilgehäuse 15 mündet. Die Lenkluft wird dann an der Lagereinheit 5 vorbei in einen sogenannten Luftraum 16 geführt, von wo sie schließlich durch eine Stichbohrung 17 in dem Lenkluftring 6 zu der Lenkluftdüse 8 gelangt.

Die Zuführung der Lenkluft für die ringförmig angeordneten inneren Lenkluftdüsen 9 erfolgt dagegen durch eine Lenkluftleitung 18, die von der Flanschöffnung 11 in dem Befestigungsflansch 2 ausgehend axial und knickfrei durch das Ventilgehäuse 15 hindurch geht. Darüber hinaus geht die Lenkluftleitung 18 auch axial durch die Lagereinheit 5 der Druckluftturbine. Der radiale Abstand der Lenkluftleitung 18 von der Drehachse des Glockentellers 4 ist hierbei größer als der Außendurchmesser des zur Vereinfachung nicht dargestellten Turbinenrads, so dass die Lenkluftleitung 18 an der Außenseite des Turbinenrades verläuft. Die Lenkluftleitung 18 mündet dann glockentellerseitig in einen weiteren Luftraum 20, der zwischen einem im Wesentlichen zylindrischen Abschnitt 21 der Lagereinheit 5 und einer diesen umgebenden Abdeckung 22 angeordnet ist.

In der Mantelfläche des Abschnitts 21 befinden sich mehrere Bohrungen 23, die in der glockentellerseitigen Stirnfläche der Lagereinheit 5 münden und schließlich in die Lenkluftdüsen 9 münden. Die Bohrungen 23 in dem Abschnitt 21 der Lagereinheit 5 bestehen hierbei aus einer von der Mantelfläche des Abschnitts 21 ausgehenden radial verlaufenden Stichbohrung und einer von der glockentellerseitigen Stirnfläche 21 ausgehenden axial verlaufenden Stichbohrung, was eine einfache Montage ermöglicht.

Vorteilhaft an der vorstehend beschriebenen Anordnung der zusätzlichen Lenkluftleitung 18 ist zunächst die Tatsache, dass der Durchmesser des Gehäuses 7 des Rotationszerstäubers 1 durch die zusätzliche Lenkluftleitung 18 nicht vergrößert wird und auch der für die Druckluftturbine verfügbare Bauraum durch die Lenkluftleitung 18 nicht verringert wird.

Ein weiterer Vorteil der erfindungsgemäßen Lenkluftleitung 18 ist in der knickfreien Führung des Lenkluftstroms zu sehen, die strömungsdynamisch optimiert ist.

Zwischen dem Glockenteller 4 und dem Lenkluftring 6 befindet sich hierbei ein umlaufender Ringspalt 24, dessen Boden durch eine hülsenförmige Wellenabdeckung 25 gebildet wird, wobei die hülsenförmige Wellenabdeckung 25 einstückig an dem Lenkluftring 6 angeformt ist und koaxial zu der Drehachse des Glockentellers 4 ausgerichtet ist.

Die hülsenförmige Wellenabdeckung 25 ermöglicht vorteilhaft eine automatische Reinigung des Rotationszerstäubers 1 in einer automatischen Reinigungsanlage, wie sie beispielsweise aus EP 0 333 040 B1, EP 1 367 302 A2 und DE 10 2004 061 322 bekannt ist. Bei einer Reinigung des Rotationszerstäubers 1 mit dem montierten Glockenteller 4 in einer automatischen Reinigungsvorrichtung verhindert die hülsenförmige Wellenabdeckung 25 nämlich, dass Reinigungsflüssigkeit in den Ringspalt 24 zwischen dem Glockenteller 4 und dem Lenkluftring 6 eindringt. Derartige Reste von Reinigungsflüssigkeit in dem Ringspalt 24 könnten bei einem nachfolgenden Beschichtungsbetrieb zu einer Verunreinigung der zu beschichtenden Werkstücke durch Spritzer der Reinigungsflüssigkeit führen.

Darüber hinaus greift die hülsenförmige Wellenabdeckung 25 die Ursache derartiger Verunreinigungen an, nämlich den Unterdruck, der in dem Ringspalt 24 durch die Lenkluftausblasung verursacht wird. Dies wird dadurch erreicht, dass die hülsenförmige Wellenabdeckung 25 die freie Spalttiefe des Ringspalts 24 in radialer Richtung verringert, was zu einer entsprechenden Reduzierung des Unterdrucks in dem Ringspalt 24 führt.

Zwischen der radial verlaufenden ringförmigen Stirnfläche 41 der Lagereinheit 5 und der ihr axial parallel gegenüberliegenden ringförmigen Innenfläche 42 des Lenkluftrings 6 befindet sich bei Rotationszerstäubern des dargestellten Typs ein in radialer Richtung verlaufender Spalt, der einen zu der Welle 26 offenen Ring- oder Spaltraum 43 (Fig. 2) bildet.

Der in Fig. 1 dargestellte Hochrotationszerstäuber wurde bereits in der eingangs erwähnten älteren Patentanmeldung DE 10 2005 015 604 beschrieben. Auch bei den weiteren in dieser älteren Patentanmeldung beschriebenen Ausführungsbeispielen kann die vorliegende Erfindung realisiert werden. Ferner ist darauf hinzuweisen, dass die Lagereinheit 5 der den Glockenteller 4 antreibenden Druckluftturbine an sich beispielsweise auch aus der EP 1 388 372 A bekannt ist (vgl. dort insbesondere Fig. 1). Von den in der genannten älteren Patentanmeldung beschriebenen Zerstäubern gemäß Fig. 1 unterscheidet sich die vorliegende Erfindung jedoch durch besondere Ausgestaltung des Lenkluftrings 6.

Ein Ausführungsbeispiel der Erfindung mit einem erfindungsgemäß ausgestalteten Lenkluftring 46 ist in Fig. 2 dargestellt. Ähnlich wie in Fig. 1 ist auch hier in der Lagereinheit 5 die Welle 26 gelagert, beispielsweise in üblicher Weise eine Hohlwelle, in deren Stirnende der (hier nicht dargestellte) Glockenteller eingeschraubt oder auf andere Weise befestigt werden kann. Der geschnitten dargestellte Lenkluftring 46 hat hier darstellungsgemäß eine andere Form als der Ring 6 in Fig. 1. Insbesondere erstreckt sich hier von dem die Lenkluftbohrungen 47 enthaltenden radial äußeren Bereich des Lenkluftrings 46 unter Bildung eines Stirnelements des Zerstäubers radial nach innen ein relativ flacher ringförmiger Stegteil 48, der an seinem von der Welle 26 durchsetzten Innenumfang in eine ringförmige Dichtlippe 50 aus elastischem Werkstoff übergeht. Bei dem dargestellten Beispiel kann die Dichtlippe 50 an ihrem radial innersten Ende vor der Welle 26 enden, ohne diese zu berühren.

Die Dichtlippe 50 ist gegenüber dem sich radial nach außen anschließenden Stegteil 48 etwas in der zu dem Glockenteller entgegengesetzten Axialrichtung, also axial nach innen gegen die Lagereinheit 5 abgebogen, wenn der Lenkluftring 46 sich nicht in dem Zerstäuber befindet, so dass das bei nicht montiertem Lenkluftring um einen zweckmäßigen Betrag (bei derzeit üblichen Rotationszerstäubern typisch in der Größenordnung von etwa 0,5 bis 1 mm) gegenüber der Innenfläche 42 vorspringende axiale Ende der Dichtlippe im montierten Zustand des Lenkluftrings 46 elastisch verformt gegen die Stirnfläche 41 der Lagereinheit 5 drückt. Auf diese Weise wird der Spaltraum 43, der zwischen der Stirnfläche 41 der Lagereinheit 5 und der ihm parallel gegenüberliegenden Innenfläche 42 des Stegteils 48 und der angrenzenden Innenfläche der Dichtlippe 50 gebildet ist, radial nach innen gegen den benachbarten Umfangsbereich der Welle 26 abgedichtet. Der Spaltraum 43 kann sich darstellungsgemäß an seinem radial äußeren Ende in Axialrichtung nach innen am dortigen Umfang der Lagereinheit 5 bis zu einem zur Abdichtung gegen den Lenkluftraum 51 vorgesehenen O-Ring 52 fortsetzen. Vorzugsweise ist die Dichtlippe 50 und somit bei dieser einstückigen Ausführungsform der gesamte Lenkluftring 46 aus einem im erforderlichen Maße elastischen Kunststoff geformt, beispielsweise aus PTFE. An seinem sich axial nach innen erstreckenden Kragenteil 53 kann der Lenkluftring 46 mit einem Außengewinde versehen sein, mit dem er in ein Innengewinde eines Gehäuses 7 geschraubt sein kann.

In Fig. 3 ist eine in der Praxis realisierte Ausführungsform des Lenkluftrings 46 dargestellt. Bei dieser Ausführungsform handelt es sich um einen Ringkörper mit einem Außendurchmesser von etwa 56 mm, bei dem das radial innerste Ende der Dichtlippe 50 um etwa 0,7 mm gegenüber der Innenfläche 42 des Stegteils 48 vorspringt. Das oben erwähnte Außengewinde des Kragenteils 53 ist bei 54 erkennbar.

Fig. 4 zeigt als weiteres Ausführungsbeispiel der Erfindung die Lagereinheit 5 für die Welle 26 eines Hochrotationszerstäubers mit einem Lenkluftring 56, an dessen Innenumfang die Dichtlippe 60 nicht wie in Fig. 3 einstückig angeformt, sondern als separates Dichtungselement vorzugsweise auswechselbar befestigt ist. Die Dichtlippe 60 besteht hier aus einem Ringkörper aus Kunststoff der dargestellten Querschnittsform mit einer am radial äußeren Ende auf der dem Glockenteller zugewandten Seite vorgesehenen rechteckigen Aussparung, in die der hierzu passend geformte Randteil 57, der den Innenumfang des Lenkluftrings 56 bildet, vorzugsweise lückenlos so eingreift, dass die axial äußeren Stirnflächen des Lenkluftrings und der Dichtlippe radial miteinander fluchten. Der ihren Außenumfang bildende Randteil 61 der Dichtlippe 60 rastet in eine Ringnut 58 ein, die sich darstellungsgemäß im Innenumfang des Lenkluftrings 56 am radial äußeren Ende des Randteils 57 befindet. Zum Auswechseln der Dichtlippe 60 kann sie aufgrund der Elastizität des Kunststoffs aus der Ringnut 58 herausgedrückt werden, während eine neue Dichtlippe ebenso einfach hineingedrückt werden kann. Stattdessen könnte die Dichtlippe auch fest an dem Lenkluftring 56 angebracht, z.B. angeklebt sein.

Die Ausbildung der separaten Dichtlippe 60 an ihrem Innenumfang einschließlich der Abbiegung in axialer Richtung gegen die Stirnfläche 41 der Lagereinheit 5 kann dem Ausführungsbeispiel nach Fig. 2 und Fig. 3 entsprechen, so dass auch hier der schon beschriebene Spaltraum 43 zuverlässig nach innen zur Welle 26 abgedichtet wird. Der Lenkluftring 56 selbst kann bei diesem Ausführungsbeispiel aus einem anderen Kunststoff oder insbesondere auch aus Metall bestehen.

In Fig. 5 ist ein Hochrotationszerstäuber dargestellt, der sich von dem Zerstäuber nach Fig. 1 neben der etwas anderen Gestalt im Wesentlichen nur dadurch unterscheidet, dass ihm wie den konventionellen Hochrotationszerstäubern die hülsen- oder kragenförmige Wellenabdeckung 25 (Fig. 1) fehlt. Insbesondere entsprechen der Glockenteller 4, die Welle 26, die Lagereinheit 5 und der Lenkluftring 6, durch den die bei LL1 und LL2 zugeführte Druckluft gemäß den an dem Glockenteller 4 dargestellten Pfeilen austritt, dem Zerstäuber nach Fig. 1, so dass sich eine weitere Beschreibung erübrigt. Auch bei diesem an sich konventionellen Zerstäuber kann der Lenkluftring 6 erfindungsgemäß in der beschriebenen Weise ausgebildet werden. Da hier die erwähnte Wellenabdeckung 25 fehlt, ist die Gefahr des Eindringens von externen Reinigungs- oder anderen Medien oder Partikeln in den Spaltraum zwischen der Lagereinheit 5 und dem Lenkluftring 6 noch größer als bei dem Zerstäuber nach Fig. 1. Insbesondere können bei im Betrieb rotierendem Glockenteller 4 infolge eines Unterdrucks an der Welle 26 und dadurch verursachte Wirbel beispielsweise auch unterschiedliche unerwünschte Partikel aus der Umgebung des Zerstäubers in den Wellenbereich zwischen dem Glockenteller 4 und der Lagereinheit 6 eingesaugt werden. Durch das erfindungsgemäße Dichtungselement wird aber verhindert, dass sie in den genannten Spaltraum gelangen. Da die Wellenabdeckung 25 fehlt, ist es ferner bei dieser Ausführungsform des Zerstäubers besonders wichtig, dass bei direktem Besprühen des Wellenbereichs mit Reinigungsmedien diese nicht in den Spaltraum zwischen dem Lenkluftring 6 und der Lagereinheit 5 gelangen können.

## Patentansprüche

1. Rotationszerstäuber, der ein Zerstäubergehäuse (7) und einen auf einer drehbaren Welle (26) montierten Glockenteller (4) aufweist,
wobei sich zwischen einer dem Glockenteller (4) zugewandten Stirnfläche (41) der Lagereinheit (5) der Welle (26) oder einer sonstigen radial verlaufenden Stirnfläche der Innenkonstruktion des Zerstäubers und einer dieser Stirnfläche (41) in axialer Richtung gegenüberliegenden Innenfläche (42) eines von der Welle (26) durchsetzten Stirnelements (6, 46, 56, 60) des Zerstäubers ein ringförmiger Spalt (43) befindet,
wobei ein zwischen der Lagereinheit (5) und dem Glockenteller (4) befindlicher Bereich der Welle (26) für Medien aus der Umgebung des Zerstäubers zugänglich ist,
und wobei ein die Welle (26) ringförmig umgebendes Dichtungselement (50, 60) zumindest einen Teil des zwischen der Stirnfläche (41) der Lagereinheit (5) oder einer sonstigen radial verlaufenden Stirnfläche der Innenkonstruktion des Zerstäubers und der gegenüberliegenden Innenfläche (42) befindlichen Spalts (43) gegen den von außen zugänglichen Bereich der Welle (26) abdichtet,
**dadurch gekennzeichnet, dass**
der Spalt (43) gegen den aus der Umgebung des Zerstäubers zugänglichen Bereich der Welle (26) zwischen den beiden den Spalt (43) begrenzenden radial verlaufenden Flächen (41, 42) unter axialer Verformung des Dichtungselements (50, 60) abgedichtet wird.

2. Rotationszerstäuber nach Anspruch 1, **dadurch gekennzeichnet, dass** das Dichtungselement als ringförmige Dichtlippe (50, 60) ausgebildet ist.

3. Rotationszerstäuber nach Anspruch 1 oder 2, **dadurch gekennzeichnet, dass** das Dichtungselement (50, 60) dem Stirnelement (6, 46, 56) einstückig angeformt oder an ihm befestigt ist.

4. Rotationszerstäuber nach einem der vorangehenden Ansprüche, **dadurch gekennzeichnet, dass** das Dichtungselement (60) auswechselbar an dem Stirnelement (56) befestigt ist.

5. Rotationszerstäuber nach einem der vorangehenden Ansprüche, **dadurch gekennzeichnet, dass** das Dichtungselement (50, 60) am Innenumfang des Stirnelements (6, 46, 56) angeordnet ist.

6. Rotationszerstäuber nach einem der vorangehenden Ansprüche, **dadurch gekennzeichnet, dass** das Dichtungselement (60) als separates Bauteil ausgebildet und mit dem Stirnelement (56) mechanisch verbunden ist.

7. Rotationszerstäuber nach einem der vorangehenden Ansprüche, **dadurch gekennzeichnet, dass** das Dichtungselement (60) durch eine lösbare Rastverbindung (58, 61) am Innenumfang des Stirnelements (56) befestigt ist.

8. Rotationszerstäuber nach einem der vorangehenden Ansprüche, **dadurch gekennzeichnet, dass** das Dichtungselement (50, 60) in Axialrichtung elastisch verformbar ist und von der Innenfläche (42) des Stirnelements (6, 46, 56) axial in Richtung zu der Lagereinheit (5) vorspringt, wenn das Stirnelement von der Lagereinheit entfernt ist, so dass das Dichtungselement bei (50, 60) eingebautem Stirnelement (6, 46, 56) von der gegen das Dichtungselement drückenden Stirnfläche (41) der Lagereinheit (5) in Axialrichtung elastisch verformbar ist.

9. Rotationszerstäuber nach einem der vorangehenden Ansprüche, **dadurch gekennzeichnet, dass** das Dichtungselement (50, 60) aus Kunststoff besteht.

10. Rotationszerstäuber nach einem der vorangehenden Ansprüche, **dadurch gekennzeichnet, dass** das Dichtungselement (60) aus einem Kunststoff besteht und an einem aus einem Kunststoff oder aus Metall bestehenden Bauteil (56) befestigt ist.

11. Rotationszerstäuber nach einem der vorangehenden Ansprüche, **dadurch gekennzeichnet, dass** das Stirnelement ein Lenkluftring (6, 46, 56) ist.

12. Rotationszerstäuber nach einem der vorangehenden Ansprüche, **dadurch gekennzeichnet, dass** der Lenkluftring (46) oder das Stirnelement ein Gewinde (54) zum Verschrauben mit einem Innenteil des Zerstäubers aufweist.

13. Rotationszerstäuber nach einem der vorangehenden Ansprüche, **dadurch gekennzeichnet, dass** das Dichtungselement (50, 60) gegen die den abzudichtenden Spalt (43) begrenzende Stirnfläche (41) gedrückt wird.

14. Rotationszerstäuber nach einem der vorangehenden Ansprüche, **gekennzeichnet durch** eine hülsenförmige Wellenabdeckung (25), welche die Welle (26) im montierten Zustand zumindest teilweise im Bereich eines sich in axialer Richtung zwischen dem Glockenteller (4) und dem Zerstäubergehäuse (7) befindlichen umlaufenden Ringspalts (24) abdeckt.

15. Rotationszerstäuber nach Anspruch 14, **dadurch gekennzeichnet, dass** die hülsenförmige Wellenabdeckung (25) an dem Lenkluftring (6) oder sonstigen Stirnelement des Zerstäubers befestigt oder ihm angeformt ist.

16. Lenkluftring für einen Rotationszerstäuber, der ein Zerstäubergehäuse (7) und einen auf einer drehbaren Welle (26) montierten Glockenteller (4) aufweist,
wobei sich zwischen einer dem Glockenteller (4) zugewandten Stirnfläche (41) der Lagereinheit (5) der Welle (26) oder einer sonstigen radial verlaufenden Stirnfläche der Innenkonstruktion des Zerstäubers und einer dieser Stirnfläche (41) in axialer Richtung gegenüberliegenden Innenfläche (42) eines von der Welle (26) durchsetzten Stirnelements (6, 46, 56, 60) des Zerstäubers ein ringförmiger Spalt (43) befindet,
wobei ein zwischen der Lagereinheit (5) und dem Glockenteller (4) befindlicher Bereich der Welle (26) für Medien aus der Umgebung des Zerstäubers zugänglich ist,
und wobei ein die Welle (26) ringförmig umgebendes Dichtungselement (50, 60) zumindest einen Teil des zwischen der Stirnfläche (41) der Lagereinheit (5) oder einer sonstigen radial verlaufenden Stirnfläche der Innenkonstruktion des Zerstäubers und der gegenüberliegenden Innenfläche (42) befindlichen Spalts (43) gegen den von außen zugänglichen Bereich der Welle (26) abdichtet,
und wobei der Spalt (43) gegen den aus der Umgebung des Zerstäubers zugänglichen Bereich der Welle (26) zwischen den beiden den Spalt (43) begrenzenden radial verlaufenden Flächen (41, 42) unter axialer Verformung des Dichtungselements (50, 60) abgedichtet wird.

17. Beschichtungseinrichtung, insbesondere Lackierroboter, mit einem Rotationszerstäuber (1) nach einem der Ansprüche 1 bis 15.

## Claims

1. A rotary atomizer, having an atomizer casing (7) and a bell cup (4) mounted at a rotatable shaft (26),
wherein a ring-shaped gap (43) is located between a front surface (41) of the bearing unit (5) of the shaft (26), said front surface (41) facing the bell cup (4), or any other radially extending front surface of the inner construction of the atomizer and an inner surface (42) of a front element (6, 46, 56, 60) of the atomizer, the inner surface (42) being opposite this front surface (41) in axial direction, and the front element (6, 46, 56, 60) being penetrated by the shaft (26),
wherein an area of the shaft (26) located between the bearing unit (5) and the bell cup (4) is accessible for media from the surrounding area of the atomizer,
and wherein a sealing element (50, 60) annularly surrounding the shaft (26) seals at least part of the gap (43) located between the front surface (41) of the bearing unit (5) or any other radially extending front surface of the inner construction of the atomizer and the opposing inner surface (42) against the area of the shaft (26) accessible from outside,
**characterized in that**
the gap (43) is sealed under axial deformation of the sealing element (50, 60) against the area of the shaft (26) accessible from the surrounding area of the atomizer between the two radially extending surfaces (41, 42) restricting the gap (43).

2. A rotary atomizer according to claim 1, **characterized in that** the sealing element is formed as a ring-shaped sealing lip (50, 60).

3. A rotary atomizer according to claim 1 or 2, **characterized in that** the sealing element (50, 60) is formed integrally at the front element (6, 46, 56) or is attached thereon.

4. A rotary atomizer according to any of the preceding claims, **characterized in that** the sealing element (60) is replaceably attached to the front element (56).

5. A rotary atomizer according to any of the preceding claims, **characterized in that** the sealing element (50, 60) is arranged at the inner circumference of the front element (6, 46, 56).

6. A rotary atomizer according to any of the preceding claims, **characterized in that** the sealing element (60) is formed as a separate component and connected mechanically with the front element (56).

7. A rotary atomizer according to any of the preceding claims, **characterized in that** the sealing element (60) is attached at the inner circumference of the front element (56) by means of a releasable snap connection (58, 61).

8. A rotary atomizer according to any of the preceding claims, **characterized in that** the sealing element (50, 60) is elastically deformable in axial direction and protrudes axially towards the bearing unit (5) from the inner surface (42) of the front element (6, 46, 56) when the front element is removed from the bearing unit, so that the sealing element (50, 60) is, when the front element (6, 46, 56) is installed, elastically deformable in axial direction by the front surface (41) of the bearing unit (5) pushing against the sealing element.

9. A rotary atomizer according to any of the preceding claims, **characterized in that** the sealing element (50, 60) consists of plastic.

10. A rotary atomizer according to any of the preceding claims, **characterized in that** the sealing element (60) consists of plastic and is attached to a component (56) consisting of plastic or metal.

11. A rotary atomizer according to any of the preceding claims, **characterized in that** the front element is a shaping air ring (6, 46, 56).

12. A rotary atomizer according to any of the preceding claims, **characterized in that** the shaping air ring (46) or the front element has a thread (54) for screwing onto an inner part of the atomizer.

13. A rotary atomizer according to any of the preceding claims, **characterized in that** the sealing element (50, 60) is pushed against the front surface (41) restricting the gap (43) to be sealed.

14. A rotary atomizer according to any of the preceding claims, **characterized by** a bushing-shaped shaft cover (25) which covers the shaft (26) in the mounted state at least partially in the area of a circumferentially extending ring gap (24) located in axial direction between the bell cup (4) and the rotary casing (7).

15. A rotary atomizer according to claim 14, **characterized in that** the bushing-shaped shaft cover (25) is attached at the shaping air ring (6) or any other front element of the atomizer or is formed thereon.

16. Shaping air ring for a rotary atomizer, the atomizer having an atomizer casing (7) and a bell cup (4) mounted at a rotatable shaft (26),
wherein a ring-shaped gap (43) is located between a front surface (41) of the bearing unit (5) of the shaft (26), said front surface (41) facing the bell cup (4), or any other radially extending front surface of the inner construction of the atomizer and an inner surface (42) of a front element (6, 46, 56, 60) of the atomizer, the inner surface (42) being opposite this front surface (41) in axial direction, and the front element (6, 46, 56, 60) being penetrated by the shaft (26),
wherein an area of the shaft (26) located between the bearing unit (5) and the bell cup (4) is accessible for media from the surrounding area of the atomizer,
and wherein a sealing element (50, 60) annularly surrounding the shaft (26) seals at least part of the gap (43) located between the front surface (41) of the bearing unit (5) or any other radially extending front surface of the inner construction of the atomizer and the opposing inner surface (42) against the area of the shaft (26) accessible from outside,
and wherein the gap (43) is sealed under axial deformation of the sealing element (50, 60) against the area of the shaft (26) accessible from the surrounding area of the atomizer between the two radially extending surfaces (41, 42) restricting the gap (43).

17. A coating device, in particular a coating robot, having a rotary atomizer (1) according to any of claims 1-15.

## Revendications

1. Pulvérisateur rotatif, qui comporte un boîtier de pulvérisation (7) et, un gobelet de pulvérisation en cloche (4), monté sur un arbre (26) rotatif,
une fente annulaire (43) étant située entre une face frontale (41), orientée vers le gobelet en cloche (4), de l'unité de palier (5) de l'arbre (26) ou une autre face frontale, orientée radialement, de la structure intérieure du pulvérisateur, et une face intérieure (42), opposée dans la direction axiale à ladite face frontale (41), d'un élément frontal (6, 46, 56, 60), traversé par l'arbre (26), du pulvérisateur,
une zone de l'arbre (26), située entre l'unité de palier (5) et le gobelet en cloche (4), étant accessible pour des fluides sortant de l'environnement du pulvérisateur,
et un élément d'étanchéité (50, 60), qui entoure sous forme annulaire l'arbre (26), assurant l'étanchéité d'au moins une partie de la fente (43) située entre la face frontale (41) de l'unité de palier (5) ou une autre face frontale, orientée radialement, de la structure intérieure du pulvérisateur et une face intérieure (42) opposée, par rapport à la zone de l'arbre (26) accessible de l'extérieur,
**caractérisé en ce que,** sous l'effet d'une déformation axiale de l'élément d'étanchéité (50, 60), la fente (43) est rendue étanche par rapport à la zone de l'arbre (26), accessible à partir de l'environnement du pulvérisateur, entre les deux surfaces (41, 42) orientées radialement et délimitant la fente (43).

2. Pulvérisateur rotatif selon la revendication 1, **caractérisé en ce que** l'élément d'étanchéité est réalisé sous la forme d'une lèvre d'étanchéité (50, 60) annulaire.

3. Pulvérisateur rotatif selon la revendication 1 ou 2, **caractérisé en ce que** l'élément d'étanchéité (50, 60) est formé d'un seul tenant sur l'élément frontal (6, 46, 56) ou est fixé à celui-ci.

4. Pulvérisateur rotatif selon l'une quelconque des revendications précédentes, **caractérisé en ce que** l'élément d'étanchéité (60) est fixé de manière amovible sur l'élément frontal (56).

5. Pulvérisateur rotatif selon l'une quelconque des revendications précédentes, **caractérisé en ce que** l'élément d'étanchéité (50, 60) est disposé sur le pourtour intérieur de l'élément frontal (6, 46, 56).

6. Pulvérisateur rotatif selon l'une quelconque des revendications précédentes, **caractérisé en ce que** l'élément d'étanchéité (60) est réalisé sous forme d'élément séparé et est assemblé mécaniquement à l'élément frontal (56).

7. Pulvérisateur rotatif selon l'une quelconque des revendications précédentes, **caractérisé en ce que** l'élément d'étanchéité (60) est fixé sur le pourtour de l'élément frontal (56) par l'intermédiaire d'un assemblage d'arrêt (58, 61) amovible.

8. Pulvérisateur rotatif selon l'une quelconque des revendications précédentes, **caractérisé en ce que** l'élément d'étanchéité (50, 60) est déformable élastiquement dans la direction axiale et s'avance en saillie sur la face intérieure (42) de l'élément frontal (6, 46, 56) dans la direction axiale vers l'unité de palier (5), lorsque l'élément frontal est écarté de l'unité de palier, de telle sorte que l'élément d'étanchéité (50, 60), lorsque l'élément frontal (6, 46, 56) est inséré, peut être déformé élastiquement dans la direction axiale par la face frontale (41), poussant contre l'élément d'étanchéité, de l'unité de palier (5).

9. Pulvérisateur rotatif selon l'une quelconque des revendications précédentes, **caractérisé en ce que** l'élément d'étanchéité (50, 60) est réalisé en matière plastique.

10. Pulvérisateur rotatif selon l'une quelconque des revendications précédentes, **caractérisé en ce que** l'élément d'étanchéité (60) est réalisé en matière plastique et est fixé contre un élément (56) réalisé en matière plastique ou en métal.

11. Pulvérisateur rotatif selon l'une quelconque des revendications précédentes, **caractérisé en ce que** l'élément frontal est un anneau de guidage d'air (6, 46, 56).

12. Pulvérisateur rotatif selon l'une quelconque des revendications précédentes, **caractérisé en ce que** l'anneau de guidage d'air (46) ou l'élément frontal comporte un filetage (54) pour le vissage à une partie intérieure du pulvérisateur.

13. Pulvérisateur rotatif selon l'une quelconque des revendications précédentes, **caractérisé en ce que** l'élément d'étanchéité (50, 60) est poussé contre la face frontale (41) délimitant la fente (43) à étancher.

14. Pulvérisateur rotatif selon l'une quelconque des revendications précédentes, **caractérisé par** un cache (25) en forme de gaine, qui couvre l'arbre (26) dans la position montée au moins en partie dans la zone d'une fente annulaire (24) périphérique située entre le gobelet en cloche (4) et le boîtier de pulvérisation (7) du pulvérisateur.

15. Pulvérisateur rotatif selon la revendication 14, **caractérisé en ce que** le cache (25) en forme de gaine est fixé sur l'anneau de guidage d'air (6, 46, 56) ou un autre élément frontal du pulvérisateur ou est formé sur celui-ci.

16. Anneau de guidage d'air pour un pulvérisateur rotatif, qui comporte un boîtier de pulvérisation (7) et, un gobelet de pulvérisation en cloche (4), monté sur un arbre (26) rotatif,
une fente annulaire (43) étant située entre une face frontale (41), orientée vers le gobelet en cloche (4), de l'unité de palier (5) de l'arbre (26) ou une autre face frontale, orientée radialement, de la structure intérieure du pulvérisateur, et une face intérieure (42), opposée dans la direction axiale à ladite face frontale (41), d'un élément frontal (6, 46, 56, 60), traversé par l'arbre (26), du pulvérisateur,
une zone de l'arbre (26), située entre l'unité de palier (5) et le gobelet en cloche (4), étant accessible pour des fluides sortant de l'environnement du pulvérisateur,
et un élément d'étanchéité (50, 60), qui entoure sous forme annulaire l'arbre (26), assurant l'étanchéité d'au moins une partie de la fente (43) située entre la face frontale (41) de l'unité de palier (5) ou une autre face frontale, orientée radialement, de la structure intérieure du pulvérisateur et une face intérieure (42) opposée, par rapport à la zone de l'arbre (26) accessible de l'extérieur,
et, sous l'effet d'une déformation axiale de l'élément d'étanchéité (50, 60), la fente (43) étand rendue étanche par rapport à la zone de l'arbre (26), accessible à partir de l'environnement du pulvérisateur, entre les deux surfaces (41, 42) orientées radialement et délimitant la fente (43).

17. Dispositif de revêtement, en particulier robot de peinture, comportant un pulvérisateur rotatif (1) selon l'une quelconque des revendications 1 à 15.
